# EUROPÄISCHE PATENTSCHRIFT

(11) **EP 0 466 007 B1**
(45) Veröffentlichungstag und Bekanntmachung des Hinweises auf die Patenterteilung: **25.01.1995**
(21) Anmeldenummer: 91110992.4
(22) Anmeldetag: 03.07.1991
(51) Int. Cl.: B05C 1/08, D21H 23/56

(54) **Verfahren zum Betrieb eines Auftragswerks mit einer Walze aus metallischem Kern und gummi- oder kautschukelastischem Mantel**
Method of operation of a coating device comprising a roller having a metal core and a rubber cover
Procédé d'opération d'un dispositif de revêtement avec un rouleau à noyau métallique et à enveloppe de caoutchouc

(30) Priorität: 13.07.1990 DE 4022334
(43) Veröffentlichungstag der Anmeldung: 15.01.1992
(73) Patentinhaber: J.M. Voith GmbH, D-89522 Heidenheim (DE)
(72) Erfinder: Kustermann, Martin, Dr., W-7920 Heidenheim (DE)
(74) Vertreter: Weitzel, Wolfgang, Dr.-Ing.

(56) Entgegenhaltungen:
- DE-A- 3 741 232
- DE-B- 1 146 787
- US-A- 4 848 268

## Beschreibung

Die Erfindung betrifft ein Verfahren entsprechend dem Oberbegriff des Patentanspruchs 1.

Solche Verfahren werden vielfach dort angewendet, wo eine Beschichtung von Papier oder Karton in einem zwischen zwei Walzen gebildeten Preßspalt erfolgt (siehe die US-A-4 848 268). Dabei wird im allgemeinen eine geringe Auftragsmenge (spezifisches Flächengewicht) aufgetragen. Die Beschichtungsmassen weisen als Lösungsmittel üblicherweise erhebliche Mengen Wasser auf.

Bei Walzen, die mit einem Kunststoff, z.B. Polyurethan oder Polyamid, beschichtet sind, besteht die Gefahr, daß durch Hydrolyse Schädigungen auftreten, insbesondere der Haftschicht, die die Verbindung zwischen dem Kunststoffmantel und dem metallischen Walzenkern herstellt. Ferner kommt es zu einem Aufweichen des Kunststoffmantels, was zu einer Härteänderung desselben und einer Verminderung der Festigkeit desselben führt. Dadurch wird natürlich die Standzeit einer solchen Walze stark beeinträchtigt, und sie muß frühzeitig ausgewechselt werden.

Mit dem erfindungsgemäßen Verfahren gemäß Anspruch 1 soll dieser Nachteil wesentlich eingeschränkt werden, was dadurch geschieht, daß der Walzenkern eine höhere Temperatur erhält als der darauf aufgebrachte Mantel aus Kunststoff.

Mann kann zu dem Zweck die Walze direkt durch ein strömendes Wärmeträgermedium oder durch Heizstäbe oder -wicklungen beheizen. Auch indirekte Maßnahmen oder Mittel zur Temperaturerhöhung des metallenen Walzenkerns können zur Anwendung kommen.

Durch die erfindungsgemäße Maßnahme wird nämlich verhindert, daß das Wasser von der Oberfläche des Walzenmantels und von der Beschichtungsmasse her in den Walzenmantel in Richtung auf den Walzenkern in zu starkem Maße eindringt. Dies geht natürlich sonst an sich nur sehr langsam vonstatten, jedoch noch zu schnell für eine akzeptable Standzeit der Walze bei deren betrieblichen Einsatz. Insbesondere ist es nur nötig, daß die Oberflächentemperatur des Walzenkerns geringfügig höher ist als die Oberflächentemperatur des Walzenmantels, jeweils radial außen. Im allgemeinen wird man keinen größeren Temperaturunterschied als 50 K anwenden.

Beheizbare Walzen sind zwar in den verschiedensten Ausführungen bekannt, jedoch handelt es sich dabei um rein metallene Walzen, von denen eine hohe Oberflächentemperatur gefordert wird, z.B. für den vorherrschenden Einsatzzweck in Kalandern. Im Fall der DE-A-1 146 787 ist bei einer Kalanderwalze an der Innenseite des soliden, dicken Walzenmantels eine dünne Schicht hoher Wärmeleitfähigkeit angeordnet, um den Walzenmantel gleichmäßig zu erwärmen. Beispielsweise soll die innere Schicht aus Kupfer, etwa 5 mm dick und der Mantel aus Hartguß (Stahl) bestehen. Das dort zu lösende Problem war es, eine Füllflüssigkeit des Walzeninneren mit der entsprechenden Trägheit des Wärmeübergangs beim Aufheizen und Abkühlen der Walze zu vermeiden.

Die Walze nach der DE-A-37 41 232 mit einem Gummimantel auf einem Metallkern wird allein zu dem Zweck von innen beheizt, eine sich heiß von einem Trägerband lösende Farbe auf einen Träger aufzubringen, insbesondere als Schriftzug oder Zahl. Hierbei treten weder Wasser noch sonstige Feuchtigkeit oder Lösungsmittel auf. Es handelt sich dabei auch nur um eine sehr kleine Walze von etwa 15 cm Länge, die billig ist und ohne große Kosten öfter erneuert werden kann.

Nachfolgend wird die Erfindung anhand den Figuren der Zeichnung dargestellt, wobei
- Fig. 1: einen prinzipmäßigen Axialschnitt durch eine Walze und
- Fig. 2: einen Querschnitt durch eine Walze mit einer anderen Ausführungsform der Heizeinrichtung darstellt.

In Fig. 1 ist der Walzenkern mit 1 und der Walzenmantel mit 2 bezeichnet, wobei der Walzenkern ein Hohlzylinder aus Metall, vorzugsweise Stahl, ist. Dieser Hohlzylinder ist stirnseitig abgeschlossen und weist Wellenstümpfe 3 bzw. 4 auf, die ebenfalls eine zentrale Durchgangsbohrung 5 aufweisen. Dadurch ergeben sich natürliche Kanäle für die Zuleitung und Ableitung von Heizflüssigkeit oder Heizgas. Die Temperatur des Walzenkerns muß ja nur sehr wenige Grad oberhalb der Umgebungstemperatur bzw. der Temperatur der Streichmasse gehalten werden, falls diese erwärmt ist und somit auch den Walzenmantel erwärmt.

In manchen Fällen findet jedoch keine Erwärmung der Streichmasse über die Umgebungstemperatur hinaus statt. So reicht dann eine Erwärmung der Walze auf etwa 30 bis 50°C. Es stellt sich dann ein natürlicher Temperatur-Gradient von dem Walzenkern zur Oberfläche des Walzenmantels ein.

Es reicht theoretisch eine Temperatur-Differenz zwischen der Oberfläche des Mantels und der Oberfläche des Walzenkerns von 0,1 K, bevorzugt wird ein Bereich zwischen 1 und 20 K.

Um eine besonders gleichmäßige Erwärmung der Walze zu erreichen, können besondere Einbauten vorgesehen werden, wie es z.B. aus DE-A-32 39 471 und DE-A-38 02 477 sowie aus der US-A-43 51 386 und der US-A-42 52 184 bekannt ist.

Eine andere Möglichkeit wäre natürlich, an der Innenoberfläche des hohlzylindrisch ausgebildeten Walzenkerns Heizstäbe oder Heizwicklungen vorzusehen. Die elektrische Heizleistung müßte dann über Schleifringe an einen Wellenstumpf übertragen werden.

Eine weitere Möglichkeit ist in Fig. 2 dargestellt, wo durch induktive Kopplung von einem Elektromagneten und dem Walzenkern Wirbelströme in demselben hervorgerufen werden, die zu einer Aufheizung des Kerns führen. Der Elektromagnet besteht dabei aus einem Eisenkern 8 mit zumindest einer Wicklung 9. In Fig.2 sind noch Heizstäbe 6 und Heizwicklungen 7 in Nuten 10 des Walzenkerns angedeutet.

Eine mögliche Erklärung für den Effekt ist diese: Es gelangen zwar immer noch einige Wassermoleküle bis zur Haftschicht des Walzenbezugs (Kunststoffmantel), jedoch nicht in so großer Menge, daß "Feuchtigkeitsnester" gebildet werden. Somit kann die "Feuchtigkeit" nicht ihr zerstörerisches Werk ausführen.

Das erfindungsgemäße Verfahren kann günstig in einer Streicheinrichtung mit zwei Preßwalzen nach US-A-48 48 268 oder in einer Zufuhreinrichtung für Streichmasse mit zumindest einer die Papier- oder Kartonbahn über einen gewissen Umschlingungswinkel führenden Gegenwalze, z.B. nach US-A-42 50 211, angewendet werden.

## Patentansprüche

1. Verfahren zum Betrieb eines Auftragswerks für die Beschichtung von Papier oder Karton mit auf Pigmentbasis oder Stärke formulierter wasserhaltiger Streich- oder Beschichtungsmasse, mit einer aus Kern (1) und Mantel (2) gebildeten Beschichtungswalze oder Gegenwalze, wobei der Kern (1) aus Metall, vorzugsweise aus Stahl, und der Mantel (2) aus einem gummi- oder kautschukelastischen Material besteht, dadurch gekennzeichnet, daß der metallische Kern (1) zumindest im Bereich der Übergangsfläche zum Mantel (2) eine um mindestens 0,1 K höhere Temperatur als dieser aufweist.

2. Verfahren nach Anspruch 1, dadurch gekennzeichnet, daß der metallische Kern (1) zumindest im Bereich der Übergangsfläche zum gummi- oder kautschukelastischen Mantel (2) auf eine um 0,1 bis 20 K höhere Temperatur als dieser gebracht ist.

3. Verfahren nach Anspruch 1 oder 2, dadurch gekennzeichnet, daß als Heizmittel erwärmte Gase, Dämpfe oder Flüssigkeiten ins Innere der Walze geleitet werden.

4. Verfahren nach Anspruch 1 oder 2, dadurch gekennzeichnet, daß der Walzenmantel (2) wechselnden Magnetfeldern hoher Frequenz ausgesetzt wird.

5. Verfahren nach einem der Ansprüche 1-4, dadurch gekennzeichnet, daß der Walzenmantel (2) zumindest am Übergang zum Kern (1) auf eine Temperatur, die höchstens 20 K höher als die Temperatur der zugeführten Streichmasse ist oder auf eine Temperatur von höchstens 50 °C gebracht wird.

## Claims

1. Method of operating a coating device for coating paper or carton with an aqueous spreading or coating substance formulated on a pigmentation base or starch, comprising a coating roller or counter roller comprising a core (1) and a casing (2), in which respect the core (1) is made of metal, preferably steel, and the casing (2) is made of a rubber or caoutchouc elastic material, **characterised in that** the temperature of the metallic core (1), at least in the region of the transitional surface to the casing (2), is higher by at least 0.1 K.

2. Method according to claim 1, **characterised in that** the temperature of the metal core (1), at least in the region of the transitional surface to the rubber or caoutchouc elastic casing (2), is raised by between 0.1 to 20 K.

3. Method according to claim 1 or 2, **characterised in that** heated gases, vapours or liquids are ducted into the roller to serve as a heating medium.

4. Method according to claim 1 or 2, **characterised in that** the roller casing (2) is exposed to changing high frequency magnetic fields.

5. Method according to one of claims 1 - 4, **characterised in that** the casing (2) is, at least in the transitional area to the core (1), raised to a temperature which is maximum 20 K higher than the temperature of the delivered spreading substance, or to a temperature of maximum 50°C.

## Revendications

1. Procédé de mise en oeuvre d'un dispositif de revêtement pour revêtir du papier ou du carton avec une masse à étaler ou à revêtir, contenant de l'eau, et qui est à base de pigment ou d'amidon, comprenant un cylindre de revêtement ou cylindre antagoniste, formé d'un noyau (1) portant une enveloppe (2), le noyau (1) étant en métal, de préférence en acier et l'enveloppe (2) en une matière ayant l'élasticité du caoutchouc ou étant du caoutchouc, procédé caractérisé en ce qu'on chauffe le noyau métallique (1) au moins au niveau de la surface de transition vers l'enveloppe (2) à une température qui dépasse d'au moins 0,1 K la température de l'enveloppe.

2. Procédé selon la revendication 1, caractérisé en ce que le noyau métallique (1) est mis à une température qui dépasse de 0,1 à 20°K, la température au moins au niveau de la surface de transition avec l'enveloppe en caoutchouc ou en une matière ayant l'élasticité du caoutchouc.

3. Procédé selon la revendication 1 ou 2, caractérisé en ce que comme moyen de chauffage on utilise des gaz chauds, des vapeurs ou des liquides conduits à l'intérieur du cylindre.

4. Procédé selon la revendication 1 ou 2, caractérisé en ce que l'on expose l'enveloppe (2) du cylindre à des champs magnétiques alternatifs de haute fréquence.

5. Procédé selon l'une des revendications 1 à 4, caractérisé en ce qu'on met la température de l'enveloppe (2) du cylindre au moins à la jonction du noyau (1), à une température qui est au plus supérieure de 20°K à la température de la masse de revêtement appliqué ou à une température au plus égale à 50°C.
